# EUROPÄISCHE PATENTSCHRIFT

(11) **EP 2 028 333 B1**
(45) Veröffentlichungstag und Bekanntmachung des Hinweises auf die Patenterteilung: **23.11.2011**
(21) Anmeldenummer: 08012535.4
(22) Anmeldetag: 10.07.2008
(51) Int. Cl.: E04H 4/08

(54) **Whirlpoolabdeckung**
Whirlpool cover
Couvercle pour bain à remous

(30) Priorität: 24.08.2007 DE 102007040129; 08.07.2008 DE 102008032158
(43) Veröffentlichungstag der Anmeldung: 25.02.2009
(73) Patentinhaber: PAM Pionier Abdecksysteme-Technik GmbH, 85640 Putzbrunn (DE)
(72) Erfinder: Müller, Paul A., 85640 Putzbrunn (DE)
(74) Vertreter: Grünecker, Kinkeldey, Stockmair & Schwanhäusser

(56) Entgegenhaltungen:
- WO-A2-2006/110468
- US-A1- 2006 162 060
- US-B1- 7 155 756

## Beschreibung

Die Erfindung betrifft eine Whirlpoolabdeckung aus zumindest zwei zusammenfaltbaren Abdeckelementen mit einem Getriebe zum Verschwenken der Abdeckelemente.

Aus der US 6000072 ist bereits eine Abdeckung eines Whirlpools bekannt. Im Nachfolgenden wird unter einem Whirlpool jegliche badewannenähnliche Ausgestaltung eines wasseraufnehmenden Elementes verstanden. Dies umfasst Elemente wie Spas, Badewannen, Kneippwannen und Ähnliches.

Bekannte Whirlpools verwenden Abdeckungen, die wie etwa in der US 6000072 aus zwei miteinander verbundenen Elementen bestehen. Diese Abdeckelemente für leere oder befüllte Behälter, insbesondere auch für Schwimmbäder, schützen das in den Behältern vorhandene Medium, im Regelfall Wasser, vor Verunreinigung.

Verunreinigungen entstehen durch das Hineinfallen von Blättern, Nadeln und/oder Insekten. Diese Verunreinigungen treten insbesondere bei Positionierung des Whirlpools im Freien, also außerhalb eines Gebäudes, auf. Allerdings treten, wenn auch in geringem Maße, auch in einem Gebäude solche Verunreinigungen auf.

Ferner dienen Whirlpoolabdeckungen im Stand der Technik dazu, bei Nichtnutzung des Whirlpools eine zusätzliche Isolierung des Mediums nach außen zu gewährleisten. Dadurch wird ein Auskühlen des vorhandenen Wassers verhindert. Vorteilhafterweise werden dann auch die Unterhaltskosten für einen solchen Whirlpool reduziert, da weniger Energie zum Beheizen und/oder Warmhalten des erhitzten Mediums benötigt wird. Whirlpools werden häufig mit faltbaren Abdeckungen bedeckt, die aus folienüberzogenem Schaumstoff bestehen und ein oder mehrere Faltscharniere aufweisen. Der Zweck dieser Whirlpoolabdeckungen ist auch ein Schutz vor unberechtigter Benutzung des Whirlpools.

Aus dem Stand der Technik, etwa der US 6000072, ist auch ein Verschwenken der Abdeckelemente mittels eines Getriebes bekannt. In dem US-Patent wird als Getriebe eine aus drei Stangen bestehende Gestängekonstruktion genutzt. Ein Abdeckelement wird dabei auf das anderen geklappt, wobei nachfolgend ein \/erchwenken der zusammengeklappten Elemente über Betätigung des Gestänges erfolgt.

Whirlpoolabdeckungen, jeweils bestehend aus zwei Abdeckelementen, sind zudem aus US 7,155,756 B1 und WO 2006/110468 A2 bekannt.

Dokument US 7,155,756 B1 beschreibt eine Whirlpoolabdeckung mit allen Merkmalen des Oberbegriffs des Anspruchs 1.

Die aus dem Stand der Technik bekannten Whirlpoolabdeckungen sind jedoch relativ umständlich manuell falt- und verschwenkbar und relativ schwer. Viele der aus dem Stand der Technik bekannten Whirlpoolabdeckungen sind überdies aufgrund der mangelnden Verwindungssteifigkeit der Gestängekonstruktion nicht durch einen motorisierten Antrieb nachrüstbar. Ferner stören sie selbst im hinter dem Pool gelagerten Zustand das ästhetische Empfinden der Benutzer, weil diese bekannten Faltabdeckungen während des Badebetriebs über die obere Begrenzung hinaus sichtbar sind und die Gestängekonstruktion seitlich aus der Poolwand herausragt. Dieser Nachteil wiegt besonders bei portablen Whirlpools besonders gravierend. Während des Verschwenkens der zusammengeklappten Abdeckelemente kommt es außerdem zum Schleifen zwischen Abdeckung und Whirlpooloberkante. Dadurch können je nach Machart des Whirlpools Abschabungen auf einer tiefgezogenen Whirlpooloberkante oder einer Folie entstehen, welche die Innenseite des Whirlpools verkleidet und sich auch über die Oberkante des Whirlpools erstreckt.

Die aus dem Stand der Technik bekannte Lösung des Wegtragens der Whirlpoolabdeckung ist ebenfalls von Nachteilen begleitet, da die schwere Whirlpoolabdeckung nur mühevoll wegtragbar ist, was besonders für ältere und/oder gebrechliche Menschen schwierig ist.

Es ist die Aufgabe der Erfindung, eine Whirlpoolabdeckung zu schaffen, welche möglichst ohne manuelle Eingriffe verschwenkt werden kann und für einen Badenden nicht störend lagerbar ist. Die Erfindung hat ferner die Aufgabe, die Nachteile aus dem Stand der Technik zu vermeiden.

Im Folgenden werden die Begriffe Whirlpoolabdeckung und Abdeckung synonym verwendet.

Die Aufgabe der Erfindung wird durch eine Vorrichtung nach Anspruch 1 gelöst.

Bei einer entsprechenden Ausgestaltung des Whirlpools wird der Komfort bei der Verwendung eines Whirlpools deutlich erhöht. Auch wird es älteren und/oder gebrechlichen Menschen ermöglicht, ungehindert Zugang zu ihrem Whirlpool zu erhalten. Durch die Positionierung der Drehachse zum Verschwenken der Abdeckelemente im Bereich einer Whirlpooloberseitenkante ist zudem ein Abschaben der tiefgezogenen Whirlpooloberkante bzw. der Whirlpoolfolie während des Verschwenkvorgangs ausgeschlossen.

Besondere Ausführungsbeispiele werden nachfolgend näher erläutert und zum Teil in den Unteransprüchen beansprucht.

So ist es in einem Ausführungsbeispiel von Vorteil, wenn das Getriebe derart ausgebildet ist, dass es auch zum Zusammenfalten der Whirlpoolabdeckung verwendet werden kann.

Ist die Whirlpoolabdeckung nach dem Wesen einer Faltbrücke freitragend ausgeführt, sind auch mobile Whirlpoolabdeckungen sowie das Anheben der kompletten ausgefahrenen Abdeckung möglich.

Je nach Ausführung der Faltmechanik ist es während des Zusammenfaltens der Whirlpoolabdeckung zum Vermeiden von Abschabungen auf der tiefgezogenen Whirlpooloberkante oder einer Folie, welche die Innenseite des Whirlpools verkleidet und sich auch über eine Oberkante des Whirlpools erstreckt, besonders von Vorteil, wenn das Getriebe derart ausgebildet ist, dass die Abdeckelemente vor dem Zusammenfalten aus einer ursprünglichen Lage, vorzugsweise einer horizontalen Lage angehoben werden. Durch eine entsprechende Ausgestaltung des Getriebes wird es möglich, die Abdeckelemente derart anzuheben, dass sie nicht beim Zusammenfalten auf der Oberfläche schaben und die empfindliche Oberfläche beschädigen. Dadurch wird das Austreten des in dem Whirlpool befindlichen Mediums verhindert. Eine Leckage wird dadurch vermieden und unansehnliche Beschädigungen der Whirlpooloberseite, insbesondere im Whirlpooloberkantenbereich, werden dabei auch verhindert.

Um eine möglichst störunanfällige Whirlpoolabdeckung mit einer einfachen Mechanik zu erhalten, ist eine aus zwei Abdeckelementen bestehende Whirlpoolabdeckung besonders vorteilig.

Um die auftretenden Drehmomente gering zu halten, ist es von Vorteil, das hintere Abdeckelement einer aus zwei Abdeckelementen bestehenden Abdeckung vor dem Verschwenken der Abdeckelemente nach Art einer Faltbrücke auf das vordere Abdeckelement zu falten, welches mit der Drehachse zum Verschwenken der Abdeckelemente verbunden ist. Die beiden Abdeckelemente bilden damit ein Paket aus zusammengefalteten Abdeckelementen. Um das Paket aus zusammengefalteten Abdeckelementen unauffällig zu verstauen, ist es von Vorteil, die Abdeckelemente gemeinsam an eine äußere Seitenwand des Whirlpools zu verschwenken.

Der Winkel, um den das Paket aus zusammengefalteten Abdeckelementen um eine Drehachse im Bereich der Whirlpooloberseitenkante verschwenkt wird, liegt im Bereich zwischen 250° und 290°. Somit kann das Paket beispielsweise parallel zur Whirlpoolwand ausgerichtet werden, wobei die Whirlpoolwand nicht zwangsweise absolut senkrecht ausgebildet sein muss. Für das ästhetische Empfinden am angenehmsten ist vorzugsweise ein um 270° verschwenktes Paket aus zusammengefalteten Abdeckelementen.

Die Drehachse, um welche die Abdeckelemente in eine Ruheposition an eine Seitenwand des Whirlpools verschwenkt werden können, befindet sich vorzugsweise leicht oberhalb der Oberseitenkante dieser Seitenwand. Somit ist ein gleichmäßiges Aufsetzen der Whirlpoolabdeckung auf der Whirlpooloberseite gewährleistet. Fallen Drehachse und Whirlpooloberseitenkante zusammen, so können kleine Verunreinigungen auf der Whirlpooloberseite im Bereich der Whirlpooloberseitenkante den einwandfreien Abschluss der Whirlpoolabdeckung verhindern.

Die gleichen Vorteile wie oben beschrieben, ergeben sich auch bzw. werden zusätzlich verstärkt, wenn die Drehachse leicht außerhalb der Whirlpooloberseitenkante angeordnet ist.

Wenn das Getriebe mit einer Rutschkupplung ausgestaltet ist, um den Übergang zwischen Zusammenfalten der Abdeckung und Verschwenken der Abdeckelemente einzuleiten, so ist es möglich, das zusammengefaltete Abdeckelementepaket in einem Arbeitsschritt an die äußere Seitenwand des Whirlpools zu klappen.

In einer weiteren bevorzugten Ausführungsform ist das Getriebe in einer zentral vor einer äußeren Seitenwand des Whirlpools stehenden Säule angeordnet. Die Säule dient somit gleichzeitig als Unterstützung der Abdeckung und Gehäuse des Getriebes. Das Getriebe ist somit zum einen geschützt, und zum anderen können sich Personen während des Betriebs der Vorrichtung nicht durch versehentliches Hineingreifen in das Getriebe verletzen. In einer Ruheposition der Abdeckung sind die Abdeckelemente als Paket an die Seitenwand des Whirlpools verschwenkt. Die Säule dient dabei als Abstandhalter zwischen der Whirlpoolwand und dem Paket aus zusammengefalteten Abdeckelementen. Es wird somit verhindert, dass sich Personen während des Öffnens und Schließens der Abdeckung Gliedmaßen zwischen der Abdeckung und der Whirlpoolwand einzwängen.

In einer weiteren bevorzugten Ausführungsform umfasst das Getriebe außerdem einen mittig auf und/oder unter den Abdeckelementen verlaufenden Getriebetunnel. Durch den Getriebetunnel können zwischen den Abdeckelementen befindlichen Gelenke mittels geeigneter Getriebeteile an das Getriebe angebunden werden. Der Getriebetunnel kann vorzugsweise außerdem die Funktion eines segmentierten Hebelarms zur Unterstützung der Abdeckelemente einnehmen.

In einer weiteren bevorzugten Ausführungsform wird der Getriebetunnel vorzugsweise derart auf oder unter den Abdeckelementen geführt, dass er beim Zusammenfalten der Abdeckung zwischen den Abdeckelementen zu liegen kommt und somit als Abstandhalter dient. Dadurch kann verhindert werden, dass sich Personen während des Zusammenfaltens der Abdeckung zwischen den Abdeckelementen einzwängen. Da der Getriebetunnel vorzugsweise mittig auf oder unter den Abdeckelementen verläuft, besteht auch bei ausgestrecktem Arm keine Gefahr.

Wenn das Getriebe Umlenkrollen, vorzugsweise Seilrollen und Fördermittel wie Bänder und/oder Seile umfasst, so kann auf kostengünstige und verlässliche Bauelemente zugegriffen werden, die eine unaufwändige Realisierung ermöglichen.

Zur Erreichung einer Drehrichtungsumkehr mittels Vertauschen der Umlaufrichtung ist es von Vorteil, wenn die Fördermittel als Endlosfördermittel ausgebildet sind und jeweils einen Überkreuzungspunkt aufweisen.Um älteren und/oder gebrechlichen Menschen die Bedienung des Whirlpools zu erleichtern, ist es von Vorteil, wenn in einem weiteren Ausführungsbeispiel das Getriebe motorisch angetrieben ist und/oder handbetätigt ist.

In einem weiteren vorteilhaften Ausführungsbeispiel sind im Bereich von Gelenken zwischen zwei Abdeckelementen vorzugsweise elektrisch ansteuerbare Einzelantriebe, vorzugsweise in Form von Elektromotoren, angebracht. Dadurch kann selektiv jedes Abdeckelement einzein bewegt werden. Unterschiedlichste Bewegungsablaufe können durch diese Kinematik realisiert werden, was den Anwendungsbereich verbreitert.

Um die Stabilität zu erhöhen und eine möglichst leichte Bauweise und damit auch eine erhöhte Zuverlässigkeit und Lebensdauer der Mechanik zu ermöglichen, werden die Abdeckelemente in einer weiteren bevorzugten Ausführungsform aus Plattenmaterial in Honeycomb-Bauweise gefertigt.

Vorzugsweise bestehen die Deckschichten des Honeycomb-Plattenmaterials aus Glasfaserverbundwerkstoff.

Um zu verhindern, dass Wasser in die Honigwaben des Honeycomb-Plattenmaterials eintritt, und um den ästhetischen Gesamteindruck der Whirlpoolabdeckung zu verbessern sowie die Verletzungsgefahr zu minimieren, sind die Abdeckelemente seitlich durch eine Kunststoffleiste abgeschlossen. Die Kunststoffleiste umfasst vorzugsweise eine Regenablaufkante, um Regen- sowie Spritzwasser abzuleiten, und eine Auflagewulst, wobei die Abdeckelemente mit der Auflagewulst auf der Whirlpooloberseite aufliegen. Durch eine Flexibilität der Auflagewulst können kleinere Unebenheiten und Verunreinigungen auf der Whirlpooloberseite ausgeglichen werden.

Um möglichst wenig Angriffspunkte für Verunreinigungen zu erhalten und den ästhetischen Gesamteindruck zu verbessern, ist die Kunststoffleiste vorzugsweise integral gefertigt.

Außerdem ist die Kunststoffleiste vorzugsweise mit den Abdeckelementen verklebt, wodurch die Stabilität der Abdeckelemente weiter gesteigert wird.

Die Erfindung wird unter Zuhilfenahme von Zeichnungen näher erläutert. Dabei zeigen:
- Fig. 1: eine Draufsicht auf eine Whirlpoolabdeckung gemäß einer Ausführungsform, bestehend aus zwei Abdeckelementen und einem Getriebe zum Zusammenfalten und Verschwenken der Abdeckung,
- Fig. 2: eine Seitenansicht der Whirlpoolabdeckung aus Fig. 1 mit einem Whirlpool,
- Fig. 3: eine Seitenansicht der Whirlpoolabdeckung gemäß Fig. 1 und Fig. 2, die bereits zu- sammengefaltet ist und in eine Ruheposition an eine äußere Seitenwand des Whirl- pools verschwenkt wird,
- Fig. 4: eine Seitenansicht der Whirlpoolabdeckung gemäß Fig. 1 bis Fig. 3, die im zusam- mengefalteten Zustand in eine Ruheposition verbracht wurde,
- Fig. 5: ein Schnitt durch eine mit einer Abdeckplatte verklebten Kunststoffleiste mit einer Regenablaufkante und einer Auflagewulst.

Die Darstellungen der Figuren 1 bis 5 sind schematisch und dienen lediglich zur Veranschaulichung der Erfindung.

Fig. 1 zeigt eine Whirlpoolabdeckung 2 gemäß einer Ausführungsform in der Draufsicht. Die Whirlpoolabdeckung 2 umfasst dabei ein erstes Abdeckelement 3 und ein zweites Abdeckelement 4.

Die zwei Abdeckelemente 3 und 4 werden über ein Getriebe 6 betätigt.

Die zwei Abdeckelemente 3 und 4 sind über ein Gelenk 7 miteinander verbunden. Das Getriebe 6 weist einen Antriebsmotor auf. Es ist alternativ oder zusätzlich jedoch möglich, auch eine Handkurbel an dem Getriebe anzubringen und über den Antriebsmotor und/oder die Handkurbel das Getriebe zu betätigen. Mittig über den Abdeckelementen 3 und 4 verläuft ein Getriebetunnel 17, durch dessen ersten Teil das Gelenk 7 mit dem Getriebe 6 verbunden ist. Der Getriebetunnel 17 ist somit Teil des Getriebes 6. Der auf dem zweiten Abdeckelement 4 verlaufende zweite Teil des Getriebetunnels 17 muss dabei nicht zwangsweise Getriebeteile enthalten. In diesem Fall dient der zweite Teil des Getriebetunnels lediglich als Hebelarm, an dem das Abdeckelement 4 befestigt ist. Der Getriebetunnel dient im zusammengefalteten Zustand der Whirlpoolabdeckung und während des Zusammenfaltens außerdem als Abstandhalter zwischen den Abdeckelementen 3 und 4.

Fig. 2 zeigt eine Seitenansicht der Whirlpoolabdeckung 2 aus Fig. 1 mit einem Whirlpool 1. Fig. 1 und Fig. 2 zeigen die Whirlpoolabdeckung 2 jeweils in einem geschlossenen Zustand.

In Fig. 2 sind des weiteren die Whirlpooloberseite 10, eine direkt vor dem Getriebe liegende Whirlpooloberseitenkante 11, eine Drehachse 15 und eine Säule 16 dargestellt. Die Drehachse 15 ist Teil des Getriebes. Das erste Abdeckelement 3 ist mit der Drehachse 15 verbunden. Die Säule 16 dient zum einen als Unterstützung der Whirlpoolabdeckung und beherbergt zum anderen das Getriebe 6. Das Getriebe 6 kann dabei entweder auf der Säule 16 montiert oder mitsamt Antrieb, beispielsweise einem Elektromotor, innerhalb der Säule 6 untergebracht werden.

Fig. 3 zeigt die Whirlpoolabdeckung 2 in einer teilweise geöffneten Stellung. Das zweite Abdeckelement 4 wurde bereits durch Betätigung des Getriebes 6 über das Gelenk 7 um 180° auf das erste Abdeckelement 3 gefaltet, so dass die beiden Abdeckelemente 3 und 4 ein Paket 9 aus zusammengefalteten Abdeckelementen bilden. Dieses Paket aus zusammengefalteten Abdeckelementen ist bereits um etwa 45° um die Drehachse 15 verschwenkt. Mit dem Verschwenken der Abdeckelemente um die Drehachse 15 kann auch bereits begonnen werden, wenn das Zusammenfalten der Abdeckung noch nicht vollständig abgeschlossen ist. Die Drehachse 15 kann mit der Whirlpooloberseitenkante 11 zusammenfallen falls der Whirlpool ausreichend hoch ist. Die Drehachse 15 befindet sich jedoch vorzugsweise leicht oberhalb und außerhalb der Whirlpooloberseitenkante 11. Somit ist ein gleichmäßiges Aufsetzen der Whirlpoolabdeckung 2 auf der Whirlpooloberseite 10 gewährleistet. Fallen Drehachse 15 und Whirlpooloberseitenkante 11 zusammen, so können kleine Verunreinigungen auf der Whirlpooloberseite 10 im Bereich der Whirlpooloberseitenkante den einwandfreien Abschluss der Whirlpoolabdeckung verhindern.

Fig. 4 zeigt die Whirlpoolabdeckung 2 im vollständig geöffneten Zustand und damit in einer Ruheposition 8 an einer äußeren Seitenwand des Whirlpools 1. Das Paket 9 aus zusammengefalteten Abdeckelementen wurde durch Verschwenken um 270° um die Drehachse 15 in die Ruheposition 8 verbracht. Der Winkel, um den verschwenkt wird, kann aber auch von 270° verschieden sein. So kann das Paket beispielsweise auch parallel zur Whirlpoolwand ausgerichtet werden, wenn die Whirlpoolwand nicht absolut senkrecht ausgebildet ist.

Fig. 5 zeigt einen Schnitt durch eine Kunststoffleiste 18, durch welche die Abdeckelemente seitlich abgeschlossen werden. Die Kunststoffleiste 18 umfasst eine Regenablaufkante 19 und eine Auflagewulst 20 und ist mit den Abdeckelementen verklebt. Die Abdeckelemente liegen mit der Auflagewulst 20 auf der Whirlpooloberseite 10 auf. Durch eine Flexibilität der Auflagewulst 20 können kleinere Unebenheiten und Verunreinigungen auf der Whirlpooloberseite 10 ausgeglichen werden. Um möglichst wenig Angriffspunkte für Verunreinigungen zu erhalten und den ästhetischen Gesamteindruck zu verbessern, ist die Kunststoffleiste vorzugsweise integral gefertigt.

Nachfolgend wird die Funktion der Vorrichtung gemäß des in Fig. 1 bis Fig. 4 gezeigten Ausführungsbeispiels erläutert.

Bei Betätigung des Getriebes wird zuerst das zweite Abdeckelement 4 über das Gelenk 7 um 180° auf das erste Abdeckelement 3 gefaltet, so dass die beiden Abdeckelemente 3 und 4 ein Paket 9 aus zusamengefalteten Abdecklementen bilden. Das Paket 9 wird nachfolgend unter Einwirkung einer Rutschkupplung des Getriebes 6 um 270° nach außen in eine Ruheposition 8 an eine äußere Seitenwand des Whirlpools 1 geschwenkt. Die Rutschkupplung kann auch so ausgebildet sein, dass mit dem Verschwenken der Abdeckelemente um die Drehachse 15 in die Ruheposition 8 bereits begonnen wird, bevor die Whirlpoolabdeckung vollständig zu einem Paket 9 zusammengefaltet ist.

## Patentansprüche

1. Zusammenfaltbare Whirlpoolabdeckung (2) aus zwei Abdeckelementen (3, 4) und einem Getriebe (6) zum Verschwenken und Zusammenfalten der Abdeckelemente (3, 4) in eine Ruheposition (8) an eine äußere Seitenwand des Whirlpools (1), wobei:
• das Getriebe (6) eine Drehachse (15) im Bereich einer Whirlpooloberseitenkante (11) umfasst, um welche Drehachse (15) die Abdeckelemente gemeinsam in die Ruheposition (8) verschwenkbar sind,
• ein erstes vorderes Abdeckelement (3) gelenkig mit der Drehachse (15) im Bereich der Whirlpooloberseitenkante (11) und durch ein Gelenk (7) mit einem zweiten hinteren Abdeckelement (4) verbunden ist,
• das zweite hintere Abdeckelement (4) vor dem Verschwenken der Abdeckelemente (3 und 4) auf das erste vordere Abdeckelement (3) gefaltet ist, so dass die Abdeckelemente (3 und 4) ein Paket (9) aus zusammengefalteten Abdeckelementen bilden, und
**dadurch gekennzeichnet, dass**
• das Paket (9) aus zusammengefalteten Abdeckelementen im geöffneten Zustand der Whirlpoolabdeckung (2) über die Drehachse (15) um einen Winkel ϕ im Bereich zwischen 250° und 290° an die äußere Seitenwand des Whirlpools (1) verschwenkt ist.

2. Whirlpoolabdeckung (2) nach Anspruch 1, **dadurch gekennzeichnet, dass** die Whirlpoolabdeckung (2) freitragend ausgeführt ist.

3. Whirlpoolabdeckung (2) nach Anspruch 2, **dadurch gekennzeichnet, dass** die Whirlpoolabdeckung (2) vor dem Zusammenfalten aus einer ursprünglichen Lage, vorzugsweise einer Horizontallage, angehoben ist.

4. Whirlpoölabdeckung (2) nach einem der vorstehenden Ansprüche, **dadurch gekennzeichnet, dass** die Drehachse (15) oberhalb und außerhalb der Whirlpooloberseitenkante (11) angeordnet ist.

5. Whirlpoolabdeckung (2) nach einem der vorstehenden Ansprüche, **dadurch gekennzeichnet, dass** das Getriebe eine Rutschkupplung umfasst, um den Übergang zwischen Zusammenfalten und Verschwenken der Abdeckelemente (3, 4) einzuleiten.

6. Whirlpoolabdeckung (2) nach einem der vorstehenden Ansprüche, **dadurch gekennzeichnet, dass** das Getriebe (6) in einer zentral vor der äußeren Seitenwand des Whirlpools (1) stehenden Säule (16) angeordnet ist.

7. Whirlpoolabdeckung (2) nach Anspruch 6, **dadurch gekennzeichnet, dass** das Getriebe (6) einen mittig auf und/oder unter den Abdeckelementen (3, 4) verlaufenden Getriebetunnel (17) umfasst, wobei der Getriebetunnel (17) beim Zusammenfalten der Whirlpoolabdeckung (2) zwischen den Abdeckelementen (3, 4) zu liegen kommt, so dass die Abdeckelemente (3, 4) voneinander beabstandet sind.

8. Whirlpoolabdeckung (2) nach einem der vorstehenden Ansprüche, **dadurch gekennzeichnet, dass** das Getriebe (6) Umlenkrollen (12), vorzugsweise Seilrollen, und Fördermittel (13) wie Bänder und/oder Seile umfasst.

9. Whirlpoolabdeckung (2) nach einem der vorstehenden Ansprüche, **dadurch gekennzeichnet, dass** das Getriebe (6) motorisch angetrieben ist.

10. Whirlpoolabdeckung (2) nach einem der vorstehenden Ansprüche, **dadurch gekennzeichnet, dass** die Abdeckelemente (3, 4) seitlich durch eine aufgeklebte Kunststoffleiste (18) abgeschlossen sind, wobei die Kunststoffleiste (18) eine Regenablaufkante (19) und eine Auflagewulst (20) umfasst und integral gefertigt ist.

## Claims

1. Foldable tub cover (2) comprising two cover elements (3, 4) and a transmission (6) for pivoting and folding the cover elements (3, 4) into a position of rest (8) onto an external side wall of the tub (1), in which:
• the transmission (6) has a pivot axis (15) in the area of a tub top face edge (11), about which pivot axis (15) the cover elements can be jointly pivoted into the position of rest (8),
• a first front cover element (3) is articulatingly connected to the pivot axis (15) in the area of the tub top face edge (11) and to a second rear cover element (4) by means of a joint (7),
• the second rear cover element (4) is folded onto the first front cover element (3) before pivoting the cover elements (3 and 4) such that the cover elements (3 and 4) form a packet (9) of folded cover elements, and **characterised in that**
• when the tub cover (2) is in the open state, the packet (9) of folded cover elements is pivoted about the pivot axis (15) by an angle ϕ in the range of from 250° to 290° onto the external side wall of the tub (1).

2. Tub cover (2) as claimed in claim 1, **characterised in that** the tub cover (2) is configured as a cantilever.

3. Tub cover (2) as claimed in claim 2, **characterised in that** the tub cover (2) is raised from an original position, preferably a horizontal position, prior to being folded.

4. Tub cover (2) as claimed in one of the preceding claims, **characterised in that** the pivot axis (15) is arranged above and outside of the tub top face edge (11).

5. Tub cover (2) as claimed in one of the preceding claims, **characterised in that** the transmission has a slip clutch as a means of initiating the switch between folding and pivoting the cover elements (3, 4).

6. Tub cover (2) as claimed in one of the preceding claims, **characterised in that** the transmission (6) is disposed in a column (16) standing centrally in front of the external side wall of the tub (1).

7. Tub cover (2) as claimed in claim 6, **characterised in that** the transmission (6) has a gear tunnel (17) extending centrally on and/or underneath the cover elements (3, 4), the gear tunnel (17) coming to lie between the cover elements (3, 4) when the tub cover (2) is being folded so that the cover elements (3, 4) are spaced at a distance apart from one another.

8. Tub cover (2) as claimed in one of the preceding claims, **characterised in that** the transmission (6) comprises deflection rollers (12), preferably cable pulleys, and conveyor means (13) such as belts and/or cables.

9. Tub cover (2) as claimed in one of the preceding claims, **characterised in that** the transmission (6) is motor-driven.

10. Tub cover (2) as claimed in one of the preceding claims, **characterised in that** the cover elements (3, 4) are laterally terminated by an adhered plastic strip (18), and the plastic strip (18) comprises a rain draining edge (19) and a seating bead (20) and is manufactured integrally.

## Revendications

1. Couvercle pliant pour bain à remous (2) composé de deux éléments de recouvrement (3, 4) et d'un transmission (6) pour faire pivoter et pour plier les éléments de recouvrement (3, 4) jusqu'à une position de repos (8) contre une paroi latérale extérieure du bain à remous (1), étant précisé :
- que la transmission (6) comprend dans la zone d'un bord latéral supérieur (11) du bain à remous un pivot (15) sur lequel les éléments de recouvrement sont aptes à pivoter conjointement jusqu'à la position de repos (8),
- qu'un premier élément de recouvrement avant (3) est relié de manière articulée au pivot (15) dans la zone du bord latéral supérieur (11) du bain à remous, et grâce à une articulation (7) à un second élément de recouvrement arrière (4),
- que le second élément de recouvrement arrière (4), avant le pivotement des éléments de recouvrement (3 et 4), est plié sur le premier élément avant (3), de sorte que les éléments de recouvrement (3 et 4) forment un paquet (9) formé d'éléments de recouvrement pliés,
**caractérisé en ce que**
- le paquet (9) formé des éléments de recouvrement pliés, dans la position ouverte du couvercle de bain à remous (2), pivote sur le pivot (15) suivant un angle ϕ situé dans la plage entre 250° et 290° jusqu'à la paroi latérale extérieure du bain à remous (1).

2. Couvercle de bain à remous (2) selon la revendication 1, **caractérisé en ce qu'**il est réalisé en porte-à-faux.

3. Couvercle de bain à remous (2) selon la revendication 2, **caractérisé en ce qu'**il est soulevé, avant d'être plié, à partir d'une position initiale, de préférence une position horizontale.

4. Couvercle de bain à remous (2) selon l'une des revendications précédentes, **caractérisé en ce que** le pivot (15) est disposé au-dessus et à l'extérieur du bord latéral supérieur (11) du bain à remous.

5. Couvercle de bain à remous (2) selon l'une des revendications précédentes, **caractérisé en ce que** la transmission comprend un accouplement patinant pour amorcer la transition entre le pliage et le pivotement des éléments de recouvrement (3, 4).

6. Couvercle de bain à remous (2) selon l'une des revendications précédentes, **caractérisé en ce que** la transmission (6) est disposé dans une colonne (16) centrée devant la paroi latérale extérieure du bain à remous (1).

7. Couvercle de bain à remous (2) selon la revendication 6, **caractérisé en ce que** la transmission (6) comprend un tunnel pour transmission (17) qui s'étend de manière centrée sur et/ou sous les éléments de recouvrement (3, 4), étant précisé que ledit tunnel (17), lors du pliage du couvercle (2), vient se placer entre les éléments de recouvrement (3, 4), qui sont ainsi espacés l'un de l'autre.

8. Couvercle de bain à remous (2) selon l'une des revendications précédentes, **caractérisé en ce que** la transmission (6) comprend des poulies de renvoi (12), de préférence des poulies pour câbles, et des moyens de manutention (13) tels que des courroies et/ou des câbles.

9. Couvercle de bain à remous (2) selon l'une des revendications précédentes, **caractérisé en ce que** la transmission (6) est entraîné par moteur.

10. Couvercle de bain à remous (2) selon l'une des revendications précédentes, **caractérisé en ce que** les éléments de recouvrement (3, 4) sont fermés sur le côté par une bordure de matière plastique (18) collée, la bordure de matière plastique (18) comprenant un bord d'écoulement d'eau de pluie (19) et un renflement d'appui (20), et étant réalisée d'une seule pièce.
